# EUROPÄISCHE PATENTSCHRIFT

(11) **EP 0 004 077 B1**
(45) Veröffentlichungstag und Bekanntmachung des Hinweises auf die Patenterteilung: **12.11.1980**
(21) Anmeldenummer: 79100694.3
(22) Anmeldetag: 08.03.1979
(51) Int. Cl.: B65D 81/32

(54) **Spender für einen Zweikomponentenkleber**
Dispenser for a two-component adhesive
Distributeur pour un adhésif à deux composants

(30) Priorität: 10.03.1978 DE 2810408
(43) Veröffentlichungstag der Anmeldung: 19.09.1979
(73) Patentinhaber: Henkel Kommanditgesellschaft auf Aktien, 40191 Düsseldorf (DE)
(72) Erfinder: Vierkötter, Peter, D-5090 Leverkusen (DE)

## Beschreibung

Die Erfindung betrifft einen Spender für einen Zweikomponentenkleber mit zwei zur Aufnahme je einer der Komponenten vorgesehenen Kammern mit dem Mischungsverhältnis der Komponenten entsprechendem Volumenverhältnis, wobei die Kammerböden als Kolben zum gleichzeitigen Herauspressen des Kammerinhalts ausgebildet sind.

Bei bisherigen Verpackungen für zwei getrennt vorliegende Komponenten eines Klebers, zum Beispiel Doppelkammern, Tube und Kammer, Doppeltube, zwei Tuben oder Doppelflasche, erfolgen das Entnehmen und Vermischen der Komponenten mit Hilfe eines Spachtels. Die beiden Komponenten werden dabei in den meisten Fällen lediglich visuell dosiert. Bei einem Zweikomponentenklebstoff kann daher eine optimale Klebefestigkeit meist nur durch Zufall erreicht werden.

Es ist auch schon versucht worden, einen Doppelbehälter mit zwei nebeneinanderliegenden Zylindern und Kolben herzustellen, wobei das Volumenverhältnis der Zylinderkammern dem gewünschten Mischungsverhältnis der Komponenten entspricht. Die beiden Komponenten können dabei gleichzeitig mit Hilfe der Kolben aus den Zylindern ausgepreßt werden. Zum Betätigen der Kolben können beispielsweise zwei 'mit je einem der Kolben und untereinander über Zahnräder in Eingriff stehende Spindeln vorgesehen sein. Der Inhalt der beiden Zylinder kann daher gleichzeitig durch Drehen an den Zahnrädern und damit durch Vorschieben der Kolben aus den Zylindern - in der jeweils gewünschten Menge - ausgepreßt werden. Auf diese Weise ist zwar eine Zwangsdosierung der beiden Komponenten möglich, der Aufbau des Behälters mit den beiden getrennten zylinderförmigen Kammern ist aber so aufwendig, daß eine wirtschaftlich vertretbare Anwendung kaum in Frage kommt. Außerdem besteht am Kopf des Behälters, an dem die Komponenten entnommen werden, stets die Gefahr einer ungewollten Vermischung der jeweiligen Restmenge der Komponenten.

Eine Spenderausgestaltung für die Abgabe von Zahnpasta und ähnlichen pastösen Produkten ist auch aus der FR - A 1 123 773 bekannt. Dabei können die Behälter unterschiedliche Querschnittsformen aufweisen. Der Produktvorschub geschieht mittels eines Kolbens. Der Kolben kann beispielsweise innerhalb einer Tube angeordnet sein und Keilform besitzen. Durch Druck auf das Tubenende wird der Kolben dann axial vorwärtsbewegt und treibt die Produktmasse zur Austrittsöffnung. Es ist auch möglich, den Kolben vermittels Gewindespindel von außen zu betätigen. Schließlich kann eine Ausgestaltung gewählt werden, wobei der Kolben unter Federspannung steht. Die Feder kann vermittels einer Kette von außen je nach Erfordernis entlastet werden, wodurch dann der Kolben in Richtung Austrittsöffnung vorgetrieben wird.

Bekannt ist ferner aus der FR - PS 763 219 eine Spenderkonstruktion für die Dosierung von zwei Sorten verschiedener Cremes. Dieser Spender besitzt zwei zur Aufnahme von je einer Creme vorgesehene Kammern. Die beiden Crememengen werden im Kopf des Spenders zusammengefuhrt und dort vermischt. Die Kammerböden sind als Kolben ausgebildet, welcher jeder für sich - also individuell - vorwärtsbewegt werden kann.

Schließlich ist auch ein Spender aus der US - PS 33 30 444 bekannt geworden, welcher die Dosierung beispielsweise von Zwikomponenten-Epexid-Harz gestattet. Die Anordnung ist dabei dergestalt getroffen, daß zwei Kammern zur Aufnahme je einer der Komponente vorgesehen ist. Die Kammern weisen ein Volumenverhältnis auf, welches dem Mischungsverhältnis der Komponente entspricht. Die Kammerböden sind als Kolben zum gleichzeitigen Herauspressen des Kammerinhaltes ausgebildet.

Der Erfindung liegt demgegenüber die Aufgabe zugrunde, ausgehend von dieser bekannten Konstruktion, eine weniger aufwendige Verpackung für einen Zweikomponentenklebstoff zu schaffen, die ebenfalls ein gezieltes Dosieren der beiden Komponenten bei einfacher Handhabung ermöglicht und die trotz geringeren Aufwandes weniger störanfällig ist.

Zu dem Spender eingangs genannter Art besteht die erfindungsgemäße Lösung vorstehender Aufgabe darin, daß die Kammern in einem als gerades Prisma geformten Behälter durch Abteilen von dessen Innenraum durch eine parallel zur Prismalängsachse stehende und in Richtung dieser Achse verschiebbare Zwischenwand getrennt sind, daß die die Bodenflächen der Kammern bildenden Kolben seitlich an das dem Boden des Behälter zugewandte untere Ende der Zwischenwand angesetzt sind und daß die Zwischenwand mindestens eine von der Außenseite des Behälters her betätigbare Nocke zum Verschieben der Zwischenwand in der Richtung parallel zur Prismalängsachse aufweist.

Der erfindungsgemäße Behälter ist vorzugsweise quaderförmig ausgebildet. Die Zwischenwand kann sich dann senkrecht zu den breiten Seitenflächen des Quaders sowie parallel zu dessen schmalen Seitenflächen erstrecken. Dabei hat es sich als günstig erwiesen, wenn eine an die Zwischenwand angesetzte Nocke, die zum Verschieben der Zwischenwand in Richtung der Prismalängsachse vorgesehen ist, durch einen in eine der breiten Seitenflächen des Behälters eingebrachten Längsschlitz nach außen vorspringt, welcher (in der Seitenfläche) längs einer Kante der Zwischenwand verläuft.

Durch die Erfindung ist demgemäß ein Behälter geschaffen worden, dessen Innenraum auf einfachste Weise, nämlich durch eine verschiebbare, mitseitlichem Kolben ausgebildete Zwischenwand, in zwei Abteile getrennt ist. Die Teilung kann dabei exakt in dem vorgesehenen Mischungsverhältnis der beiden Komponenten, zum Beispiel von Harz und Härter, vorgenommen werden. Durch Verschieben der Zwischenwand - in ihrer Fläche - mit Hilfe des außenliegenden Nockens wird eine Zwangsdosierung erreicht, so daß jede gewünschte Produktmenge in immer gleichem Mischungsverhältnis aus dem Behälter auspreßbar ist.

Gegenüber früheren Vorschlägen ist dabei wesentlich, daß die Zwischenwand und die an deren unteres Ende seitlich angesetzten Kolben erfindungsgemäß ein einziges Bauteil bilden, aufwendige Mittel zum gleichzeitigen Betäti- gen der Kolben sind also nicht mehr erforderlich. Beim Anwenden kann das Produkt bzw. können die einzelnen Komponenten mit Hilfe eines Spachtels an der vorzugsweise planen Oberkante des Behälters - bis jeweils zur Zwischenwand - abgestreift werden. Die Zwischenwand verhindert somit auch beim Entnehmen des Produkts ein (ungewolltes) Vermischen der jeweiligen Restmengen im Behälter.

Nach dem Entnehmen des Produkts können die Zwischenwand und somit auch die Restmenge der beiden Komponenten wieder in den Behälter eingeschoben sowie die Verpackung mit einem Deckel verschlossen werden.

Anhand der schematischen Darstellung eines Ausführungs-beispiels werden weitere Einzelheiten der Erfindung erläutert. Es zeigen:
Fig. 1 einen geöffneten Behälter mit abgehobener Zwischenwand; und
Fig. 2 den verschlossenen Spender und teilweise dessen Inneres.

Der erfindungsgemäße Spender besteht gemäß Ausführungsbeispiel nach Fig. 1 und 2 aus einem quaderförmigen Behälter 1, einer Zwischenwand 2 und einem Deckel 3. In der einen großen Seitenfläche 4 ist ein Schlitz 5 vorgesehen, durch den eine mit der Zwischenwand 2 verbundene Nocke 6 nach außen ragt. Durch Verschieben der Nocke 6 in Pfeilrichtung 7 wird die parallel zu den schmalen Seitenflächen 8 verlaufende Zwischenwand 2 bewegt.

Wie aus Fig. 2 ersichtlich, sind an das untere Ende der Zwischenwand 2 Kolben 9 und 10 seitlich angesetzt, die den Boden der beiden durch die Zwischenwand 2 getrennten Kammern 11 und 12 (Fig. 1) des Behälters 1 bilden. Beim Betätigen der Zwischenwand 2 durch Verschieben der Nocke 6 in Pfeilrichtung 7 kann der Inhalt beider Kammern 11 und 12, nämlich die erste Komponente 13 und die zweite Komponente 14, gleichzeitig nach oben bzw. außen geschoben werden. Der Inhalt des Behälters 1 gelangt dabei in einen Bereich oberhalb der Abstreifkanten 15 und 16 und kann, beispielsweise mit einem Spachtel, abgenommen werden. Da die Zwischenwand 2 beim Herauspressen der Komponenten 13 und 14 ebenfalls aus dem Behälter 1 ausgefahren wird, kann auch beim Entnehmen des Produkts ein Vermischen der beiden Komponenten 13 und 14 un insbesondere der jeweiligen Restmenge in den Kammern 11 und 12 nicht (ungewollt) eintreten.

Jeweils nach dem Entnehmen von Produkt aus dem erfindungsgemäßen Behälter 1 kann die Zwischenwand 2 durch Betäti-gen der Nocke 6 in Pfeilrichtung 7 wieder nach unten geschoben werden, wobei der Inhalt der beiden Kammern 11 und 12 in der Regel mitgezogen wird. Bei vollständig wieder abgesenkter Zwischenwand 2 kann gemäß Fig. 2 der Deckel 3 aufgesetzt werden, so daß die Gefahr eines Austrocknens des Behälterinhalts nicht besteht.

## Patentansprüche

1. Spender für einen Zweikomponentenkleber mit zwei zur Aufnahme je einer der Komponenten (13, 14) vorgesehenen Kammern (11, 12) mit dem Mischungsverhältnis der Komponenten (13, 14) entsprechendem Volumenverhältnis, wobei die Kammerböden als Kolben (9, 10) zum gleichzeitigen Herauspressen des Kammerinhalts ausgebildet sind, dadurch gekennzeichnet, daß die Kammern (11, 12) in einem als gerades Prisma geformten Behälter (1) durch Abteilen von dessen Innenraum durch eine parallel zur Prismalängsachse stehende und in Richtung (7) dieser Achse verschiebbare Zwischenwand (2) getrennt sind, daß die die Bodenflächen der Kammern (11, 12) bildenden Kolben (9, 10) seitlich an das dem Boden des Behälters (1) zugewandte untere Ende der Zwischenwand (2) angesetzt sind und daß die Zwischenwand (2) mindestens eine von der Außenseite des Behälters (1) her betätigbare Nocke (6) zum Verschieben der Zwischenwand in der Richtung (7) parallel zur der Prismalängsachse aufweist.

2. Spender nach Anspruch 1, dadurch gekennzeichnet, daß der Behälter (1) quaderförmig ausgebildet ist.

3. Spender nach Anspruch 1 oder 2, dadurch gekennzeichnet, daß in einer Wand (4) des Behälters (1) längs einer Kante der Zwischenwand (2) ein Schlitz (5) vorgesehen ist, durch den eine an die Zwischenwand angesetzte Nocke (6) nach außen vorspringt.

## Claims

1. Dispenser for a two-component adhesive substance with two chambers (11, 12), provided for reception of a respective one of the components (13, 14) and of a volume ratio corresponding to the mixture ratio of the components (13, 14), wherein the bottoms of the chambers are constructed as pistons (9, 10) for the simultaneous expressing of the content of the chamber, characterised thereby, that the chambers (11, 12) in a container (1) formed as straight prism are separated by compartitioning of the interior space thereof by an intermediate wall (2) standing parallel to the longitudinal axis of the prism and displaceable in the direction (7) of this axis, that the pistons (9, 10) forming the bottom surfaces of the chambers (11, 12) are set laterally against the lower end of the intermediate wall (2) facing the bottom of the container (1) and that the intermediate wall (2) displays at least one cog (6) actuable from the outside of the container (1) for displacement of the intermediate wall in the direction (7) parallel to the longitudinal axis of the prism.

2. Dispenser according to claim 1, characterised thereby, that the container (1) is parallel- epipedonally constructed.

3. Dispenser according to claim 1 or 2, characterised thereby, that a slot (5), through which a cog (6) set onto the intermediate wall protrudes outwardly, is provided in a wall (4) of the container (1) along an edge of the intermediate wall (2).

## Revendications

1. Distributeur pour un adhésif à deux composants, constitué de deux compartiments (11, 12) destinés à contenir chacun l'un des composants (13, 14) et dont le rapport de volume correspond au rapport de mélange des composants (13, 14), les fonds de ces compartiments étant adaptés pour constituer des pistons (9, 10) servant à éjecter simultanément le contenu de ces compartiments, caractérisé par le fait que les compartiments (11, 12) d'un récipient en forme de prisme droit (1) sont séparés, pour diviser le volume intérieur de celui-ci, par une cloison (2) dirigée parallèlement à l'axe longitudinal du prisme et pouvant coulisser dans la direction (7) de cet axe; que les pistons (9, 10), constitués par la surface de fond des compartiments (11, 12), sont adaptés à l'extrémité inférieure de la cloison (2), extrémité faisant face au fond du récipient (1), et que la cloison (2) comporte au moins une saillie (6) pouvant être déplacée de l'extérieur du récipient (1) pour faire coulisser cette cloison dans la direction (7) parallèle à l'axe longitudinal du prisme.

2. Distributeur selon la revendication 1, caractérisé par le fait que le récipient (1) est en forme de parallélépipède.

3. Distributeur selon l'une ou l'autre des revendications 1 ou 2, caractérisé par le fait que, dans une paroi (4) du récipient (1) est prévue, le long du bord correspondant de la cloison (2), une fente (5) à travers laquelle la saillie (6) solidaire de la cloison dépasse à l'extérieur.
